# FASCICULE DE BREVET EUROPEEN

(11) **EP 0 225 240 B1**
(45) Date de publication et mention de la délivrance du brevet: **08.08.1990**
(21) Numéro de dépôt: 86402486.4
(22) Date de dépôt: 07.11.1986
(51) Int. Cl.: B41J 13/16, B65H 29/58

(54) **Machine imprimante équipée d'un dispositif de sélection de trajet pour les documents imprimés**
Wegauswahlvorrichtung für bedruckte Belege in einem Drucker
Printed matter trajectory selection device for a printer

(30) Priorité: 08.11.1985 FR 8516574
(43) Date de publication de la demande: 10.06.1987
(73) Titulaire: SOCIETE D'APPLICATIONS GENERALES D'ELECTRICITE ET DE MECANIQUE SAGEM, F-75783 Paris Cédex 16 (FR)
(72) Inventeur: Bergougnoux, Michel, F-95130 Franconville (FR); Bizet, Benoit, F-95000 Cergy (FR)
(74) Mandataire: Gorree, Jean-Michel

(56) Documents cités:
- EP-A- 0 041 301
- EP-A- 0 100 533
- US-A- 3 967 818
- US-A- 4 072 420
- IBM TECHNICAL DISCLOSURE BULLETIN, vol. 18, no. 1, juin 1975, page 3, Armonk, US; T.M. KOEPP: "Paper removal system"
- PATENTS ABSTRACTS OF JAPAN, vol. 7, no. 283 (M-263)[1428], 16 décembre 1983; & JP-A-58 157 672 (CANON K.K.) 19-09-1983
- IBM TECHNICAL DISCLOSURE BULLETIN, vol. 23, no. 7B, décembre 1980, pages 3077-3078, Armonk, US; H.E. MEISTER et al.: "Automatic paper stacking and collating device"

## Description

La présente invention concerne des perfectionnements apportés aux machines imprimantes fournissant des documents feuille à feuille, équipées d'un dispositif d'extraction des documents imprimés et, en aval de celui-ci, d'un dispositif d'aiguillage apte à diriger les documents imprimés, impression tournée vers le haut, dans un premier bac de réception ou bien, impression tournée vers le bas, dans un second bac de réception, le dispositif d'aiguillage comportant une pièce de guidage à section transversale sensiblement triangulaire à pointe tournée vers le dispositif d'extraction et apte à pivoter autour d'un axe parallèle à la sortie des documents entre deux positions fonctionnelles telles que la pointe de la section transversale de la pièce de guidage soit située d'un côté ou de l'autre de la sortie des documents.

Un tel agencement est décrit succintement et représenté dans le document JP-A-58/157 672. Toutefois le dispositif connu présente divers inconvénients.

Tout d'abord, conçu pour effectuer un tri relativement complexe, le dispositif connu comporte de nombreuses pièces articulées, qui nécessitent des commandes multiples. L'ensemble est sujet à usures et à un fonctionnement peu satisfaisant, et nécessite un entretien fréquent et coûteux.

En outre, le guidage des feuilles est assuré par des pièces déflectrices, en forme de triangle curviligne, se présentant sous forme de plaques individuelles; les surfaces actives de ces pièces (c'est-à-dire les surfaces déflectrices coagissant avec les feuilles sortant de l'imprimante pour diriger celles-ci vers le bac approprié) sont constituées uniquement par les chants des plaques en question et il en résulte un guidage incertain sur l'ensemble de la largeur de la feuille; de plus ce type de guidage peut être adapté (ajustement de l'espacement de plaques) pour une largeur déterminée de feuilles, mais n'accepte pas sans modification du réglage des feuilles de largeurs diverses.

L'invention a donc essentiellement pour but de remédier aux inconvénients présentés par l'agencement actuel de ces machines, et de faire en sorte qu'elles offrent la possibilité d'une réception des documents imprimés soit à l'endroit, soit à l'envers et soit à l'avant, soit à l'arrière de la machine.

A ces fins, une machine imprimante conforme à l'invention se caractérise en ce que la pièce de guidage est agencée sous forme d'un dièdre s'étendant sur toute la longueur de la sortie des documents, en ce que les deux faces actives du dièdre servant au guidage des documents sont concaves, et en ce qu'à ses deux extrémités longitudinales la pièce de guidage est munie respectivement de deux bras de suspension montés à rotation sur le bâti du dispositif d'extraction.

De préférence, par rapport à un utilisateur situé devant la machine, le premier bac est situé en arrière de la sortie des documents et le second bac est situé en avant de la sortie des documents et devant l'utilisateur.

De façon souhaitable, les bacs de réception des documents imprimés sont sensiblement horizontaux.

Grâce à cet agencement, on obtient une machine offrant deux possibilités de réception des documents, ceci grâce à la mise en oeuvre de moyens simples à réaliser et à utiliser. Il en résulte une plus grande souplesse d'utilisation de la machine ainsi qu'une simplification du travail de l'opérateur qui peut recevoir, dans un endroit facilement accessible, les documents imprimés empilés dans l'ordre de la pagination et prêts à l'agrafage, tout en conservant la possibilité d'une réception des documents avec leur face imprimée tournée vers le haut, en vue d'un contrôle permanent par exemple.

L'invention sera mieux comprise à la lecture de la description détaillée qui suit d'un mode de réalisation préféré donné uniquement à titre d'exemple non limitatif. Dans cette description, on se réfère au dessin annexé sur lequel les figures 1 et 2 sont deux vues très schématiques d'une partie de machine imprimante agencée conformément à l'invention, et montrée respectivement dans deux positions fonctionnelles différentes.

Sur les figures, la référence numérique 1 désigne le capotage d'une machine imprimante dont seul est montré, très schématiquement, le dispositif d'impression 2. La circulation du support d'impression (feuille de papier) est schématisée par la flèche 3; ce support d'impression est, après impression, délivré feuille par feuille par une sortie 4 équipée d'un dispositif d'extraction 5 qui, en principe, est constitué sous forme d'un laminoir équipé de deux rouleaux 6 contrarotatifs et en prise mutuelle, dont l'un est entraîné par des moyens moteurs (non représentés). Dans l'exemple représenté sur le dessin, la machine est supposée posséder une sortie vers le haut, avec une trajectoire de sortie du papier qui est sensiblement verticale et ascendante.

Sur les figures, on a supposé que l'avant de la machine était situé sur la droite (repère AV) tandis que l'arrière était situé à gauche (repère AR).

Conformément à l'invention, en regard de la zone de contact des rouleaux 6 est situé un dispositif d'aiguillage 7 qui comporte une pièce de guidage 8 s'étendant sur toute la longueur de la sortie et qui possède une face de guidage 9, tournée vers les rouleaux, en forme de dièdre dont le sommet 10 est pointé en direction des rouleaux. Pour faciliter le glissement des feuilles de papier sur l'une ou l'autre surface du dièdre, ces surfaces, respectivement 9₁ et 912, sont concaves.

La pièce de guidage 8 est munie, à ses extrémités, de bras de suspension 11 tournés vers le bas (sur la figure) et articulés en rotation en 12 sur le bâti du dispositif, de manière que, sous l'action de moyens de commande (non représentés) manuels ou à actionnement à distance, la pièce de guidage puisse passer, par pivotement, d'une première position à une seconde position (la trajectoire de l'équipage mobile étant limitée par des butées appropriées non représentées).

Dans la première position représentées à la fig. 1, le sommet 10 du dièdre est situé relativement à gauche de la ligne de contact des rouleaux 6, et la feuille de papier, venant frapper la surface concave 9b, est déviée vers la droite (flèche 3b) -donc vers l'avant de la machine- avec la face imprimée tournée vers le bas. Les feuilles imprimées 13 sont récupérées dans un bac avant 14, situé juste devant l'opérateur, et elles s'y empilent dans l'ordre de la pagination.

Dans la seconde position représentée à la fig. 2, le sommet 10 du dièdre est situé relativement à droite de la ligne de contact des rouleaux 6, et la feuille de papier, venant frapper la surface concave 9b, est déviée vers la gauche (flèche 3b) -donc vers l'arrière de la machine- avec sa face imprimée tournée vers le haut. Les feuilles imprimées 15 sont reçues dans un bac arrière 16 et elles s'y empilent dans l'ordre inverse de la pagination.

Comme il va de soi et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes.

## Revendications

1. Machine imprimante fournissant des documents feuille à feuille, équipée d'un dispositif (5) d'extraction des documents imprimés et, en aval de celui-ci, d'un dispositif d'aiguillage (7) apte à diriger les documents imprimés, impression tournée vers le haut (15), dans un premier bac de réception (16) ou bien, impression tournée vers le bas (13), dans un second bac de réception (14), le dispositif d'aiguillage (7) comportant une pièce de guidage (8) à section transversale sensiblement triangulaire à pointe tournée vers le dispositif d'extraction et apte à pivoter autour d'un axe (12) parallèle à la sortie (4) des documents entre deux positions fonctionnelles telles que la pointe (10) de la section transversale de la pièce de guidage (8) soit située d'un côté ou de l'autre de la sortie (4) des documents,
caractérisée en ce que la pièce de guidage (8) est agencée sous forme d'un dièdre s'étendant sur toute la longueur de la sortie (4) des documents, en ce que les deux faces actives (9a, 9b) du dièdre servant au guidage des documents sont concaves, et en ce qu'à ses deux extrémités longitudinales la pièce de guidage (8) est munie respectivement de deux bras de suspension (11) montés à rotation (en 12) en amont des rouleaux (6) d'extraction, sur le bâti du dispositif d'extraction.

2. Machine selon la revendication 1, caractérisée en ce que, par rapport à un utilisateur situé devant (AV) la machine, le premier bac (16) est situé en arrière (AR) de la sortie (4) des documents et le second bac (14) est situé en avant (AV) de la sortie (4) des documents et devant l'utilisateur.

3. Machine selon la revendication 1 ou 2, caractérisée en ce que les bacs (16, 14) de réception des documents sont sensiblement horizontaux.

## Claims

1. Printing machine supplying documents sheet by sheet and provided with an extraction device (5) for extracting the printed documents and, downstream of the latter, with a routing device (7) adapted to direct the printed document, print turned upwards (15), into a first receiving tray (16) or, print turned downwards (13), into a second receiving tray (14), the routing device (7) comprising a guide part (8) with a substantially triangular cross-section of which the appex is pointed towards the extraction device and able to rotate around an axis (12) parallel to the document output (4) between two operational positions such that the appex (10) of the cross-section of the guide part (8) is located, on one side or the other with respect to the document output (4), characterized in that the guide part (8) is adapted as a dihedral extending over the whole length of the document output (4), that both operational faces (9a, 9b) of the document guiding dihedral are concave, and that at its both longitudinal ends the guide part (8) is provided respectively with two suspension arms (11) rotatively mounted (at 12), upstream of the extraction rolls (6), on the frame of the extraction device.

2. Machine according to claim 1, characterized in that, with respect to a user located in front (AV) of the machine, the first tray (16) is situated behind (AR) the document output (4) and the second tray is situated in front (AV) of the document output (4) and before the user.

3. Machine according to claim 1 or 2, characterized in that the document receiving trays (16, 14) are substantially horizontal.

## Patentansprüche

1. Einzelblattdrucker mit einer Ausziehvorrichtung (5) für die gedruckten Belege und einer stromabwärts derselben angeordneten Weiche (7), die befähigt ist, die gedruckten Belege mit nach oben gekehrtem Druck (15) in einen ersten Aufnahmetrog (16) oder mit nach unten gekehrtem Druck (13) in einen zweiten Aufnahmetrog (14) zu leiten, wobei die Weiche (7) einen Führungsteil (8) aufweist, der im wesentlichen dreieckigen Querschnitt mit gegen die Auszieheinrichtung gerichteter Spitze hat und um eine zum Ausgang (4) für die Belege parallele Achse (12) zwischen zwei Betriebsstellungen schwenkbar ist, derart, daß die Spitze (10) des Querschnittes des Führungsteiles (8) auf der einen oder anderen Seite des Ausganges (4) für die Belege liegt, dadurch gekennzeichnet, daß der Führungsteil (8) in Form eines Dieders ausgebildet ist, der sich über die gesamte Läge des Ausganges (4) für die Belege erstreckt, daß die beiden, zur Führung der Belege dienenden aktiven Seiten (9a, 9b) des Dieders konkav sind, und daß der Führungsteil (8) an seinen beiden Längsenden mit zwei Tragarmen (11) ausgestattet ist, die stromaufwärts von Ausziehrollen (6) am Gestell der Ausziehvorrichtung (bei 12) drehbar montiert sind.

2. Maschine nach Anspruch 1, dadurch gekennzeichnet, daß bezüglich eines vor (AV) der Maschine angeordneten Anwenders der erste Trog (16) hinter (AR) dem Ausgang (4) der Belege liegt und der zweite Trog (14) vor (AV) dem Ausgang (4) der Belege und vor dem Anwender.

3. Maschine nach Anspruch 1 oder 2, dadurch gekennzeichnet, daß die Aufnahmetröge (16, 14) für die Belege im wesentlichen horizontal angeordnet sind.
